# EUROPÄISCHE PATENTANMELDUNG

(11) **EP 1 236 649 A1**
(43) Veröffentlichungstag der Anmeldung: **04.09.2002**
(21) Anmeldenummer: 02004150.5
(22) Anmeldetag: 25.02.2002
(51) Int. Cl.: B65D 5/10

(54) **Faltkiste mit Bodenverstärkung**

(30) Priorität: 01.03.2001 DE 10109998
(71) Anmelder: SCA Packaging Deutschland AG & Co. KG SCA-Verpackungswerke, 68219 Mannheim (DE)
(72) Erfinder: Meyer, Wolfgang, 67273 Weisenheim am Berg (DE)
(74) Vertreter: Katscher, Helmut, Dipl.-Ing.

(57) **Zusammenfassung**

Eine Faltkiste aus Wellpappe weist einen aus aufeinander liegenden Längsseitenklappen (3) und Schmalseitenklappen (4) gebildeten Kistenboden auf. Eine Bodenverstärkung wird durch an den Längsseitenklappen (3) angelenkte und von unten durch einen Bodenlängsschlitz (5) gesteckte Verstärkungsklappen (7, 8) gebildet, die an der Bodeninnenseite auf die Schmalseitenklappen (4) umgefaltet sind. Die beiden Längsseitenklappen (3) sind miteinander durch eine Ankerlasche (10) formschlüssig verbunden, die aus der einen Verstärkungsklappe (8) ausgestanzt und formschlüssig in eine Ankerausnehmung (11) der anderen Verstärkungsklappe (7) greift.

## Beschreibung

Die Erfindung betrifft eine Faltkiste aus Wellpappe, Karton o.dgl. mit einem aus aufeinander liegenden Längsseitenklappen und Schmalseitenklappen gebildeten Kistenboden, wobei eine Bodenverstärkung durch an den Längsseitenklappen angelenkte Verstärkungsklappen gebildet wird, die von unten durch Schlitze der Schmalseitenklappen gesteckt und an der Bodeninnenseite auf die Schmalseitenklappen umgefaltet sind.

Derartige Faltkisten werden bevorzugt als Umzugskisten eingesetzt, weil die Bodenverstärkung eine verhältnismäßig hohe Belastung aufnehmen kann. Im Gegensatz zur Verwendung von Faltkisten zu sonstigen Verpackungszwecken, bei denen die höchst zulässige Belastung vorgegeben und eingehalten werden kann, besteht bei Umzugskisten eine erhöhte Gefahr einer Überlastung, da die Art und das Gewicht der aufzunehmenden Gegenstände nicht vorbestimmt und kontrollierbar ist.

Außerdem besteht bei Umzugskisten die Anforderung, die Faltkisten nach der Benutzung wieder zusammenlegen zu können. Die durch eingesteckte und umgefaltete Verstärkungsklappen gebildete Bodenverstärkung kommt ohne Verklebung oder sonstige nicht wieder lösbare Verbindungsmaßnahmen aus und ermöglicht deshalb in einfacher Weise das Zusammenlegen der Faltkisten für den flach liegenden Transport und eine mehrfache erneute Verwendung.

Der zwischen den eingesteckten und umgefalteten Verstärkungsklappen bestehende Bodenschlitz erstreckt sich mittig über die gesamte Länge des Kistenbodens. Obwohl die beiderseits des Schlitzes liegenden Bodenhälften durch die Verstärkungsklappen verstärkt sind, ist die Belastbarkeit des Kistenbodens wegen des durchgehenden Bodenschlitzes beschränkt. Bei einer Überlastung insbesondere im mittleren Bereich des Kistenbodens besteht die Gefahr, daß sich der Bodenschlitz öffnet und die beiden Bodenhälften seitlich auseinander gedrückt werden.

Aufgabe der Erfindung ist es daher, eine Faltkiste mit Bodenverstärkung der eingangs genannten Gattung so auszugestalten, daß unter Beibehaltung der für die Verwendung als Umzugskisten wesentlichen Zusammenlegbarkeit eine erhebliche zusätzliche Erhöhung der Belastbarkeit des Kistenbodens erreicht wird.

Diese Aufgabe wird erfindungsgemäß dadurch gelöst, daß die beiden Längsseitenklappen miteinander formschlüssig verbunden sind.

Durch diese formschlüssige Verbindung im Bodenbereich wird ein Öffnen des Bodenschlitzes auch unter erheblich erhöhter Belastung wirksam verhindert, weil die formschlüssige Verbindung der beiden Bodenhälften horizontale Zugkräfte überträgt. Zweckmäßigerweise sind die beiden an der Bodenunterseite liegenden Längsseitenklappen über die Verstärkungsklappen miteinander formschlüssig verbunden. Dies hat den Vorteil, daß aus den die Bodenunterseite bildenden Längsseitenklappen keine Teile ausgestanzt werden müssen, die die formschlüssige Verbindung bilden. Vielmehr erfolgt dieses Ausstanzen aus den an der Bodeninnenseite liegenden Verstärkungsklappen, ohne daß dadurch eine wesentliche Schwächung der Verstärkungsklappen eintritt.

Gemäß einer bevorzugten Ausführungsform der Erfindung ist vorgesehen, daß die beiden Verstärkungsklappen und/oder Längsseitenklappen durch mindestens eine Ankerlasche formschlüssig miteinander sind. Eine solche Ankerlasche kann in einfacher Weise ausgestanzt und mit der jeweils zugeordneten Klappe formschlüssig verbunden werden.

Zweckmäßigerweise geschieht dies dadurch, daß die Ankerlasche aus einer der beiden Verstärkungsklappen ausgestanzt und in einer Ankerausnehmung der jeweils anderen Verstärkungsklappe formschlüssig verankert ist. Diese gegenseitige Verankerung der an der Bodenunterseite liegenden Längsseitenklappen durch Ausstanzungen an den Verstärkungsklappen erfordert ausschließlich Stanzungen an den Verstärkungsklappen, so daß die unten liegenden Längsseitenklappen dadurch nicht beeinträchtigt werden.

Weitere vorteilhafte Ausgestaltungen des Erfindungsgedankens sind Gegenstand weiterer Unteransprüche.

Nachfolgend wird ein Ausführungsbeispiel der Erfindung näher erläutert, das in der Zeichnung dargestellt ist. Es zeigt:
Fig. 1 in räumlicher Darstellungsweise den Boden einer Faltkiste mit Bodenverstärkung, wobei der deutlicheren Darstellung halber die Seitenwände und Stirnwände der Faltkiste abgebrochen dargestellt sind und die Verstärkungsklappen durchgesteckt aber noch nicht umgefaltet sind,
Fig. 2 einen Schnitt längs der Linie II-II in Fig. 1 in einem weiter fortgeschrittenen Faltzustand der Faltkiste,
Fig. 3 eine Draufsicht auf den Kistenboden in Richtung des Pfeils III in Fig. 1 im vollständig umgefalteten Zustand und
Fig. 4 einen Zuschnitt für die Herstellung einer Faltkiste nach den Fig. 1-3.

Von einer insbesondere als Umzugskiste vorgesehenen und geeigneten Faltkiste ist in Fig. 1 nur der Kistenboden dargestellt. Von Längsseitenwänden 1 und Stirnseitenwänden 2 sind nur Teile abgebrochen dargestellt. Der in herkömmlicher Weise aus Deckelklappen bestehende Kistendeckel ist nicht dargestellt. Die Faltkiste besteht bei dem dargestellten Ausführungsbeispiel aus Wellpappe.

An den beiden Längsseitenwänden 1 ist jeweils eine Längsseitenklappe 3 angelenkt, die im aufgerichteten Zustand der Faltkiste an der Bodenunterseite liegen. An den beiden Schmalseitenwänden 2 sind Schmalseitenklappen 4 angelenkt, die einander teilweise überlappen und an der Oberseite der Längsseitenklappen 3 liegen.

Jede der beiden Schmalseitenklappen 4 weist einen über die gesamte Klappenhöhe durchgehenden Schlitz auf, die gemeinsam einen sich über die gesamte Bodenlänge erstreckenden Bodenlängsschlitz bilden. An der in der Bodenmitte angeordneten freien Kante 3a jeder Längsseitenklappe 3 ist jeweils über einen Falzstreifen 6 eine Verstärkungsklappe 7 bzw. 8 angelenkt. Die beiden Verstärkungsklappen 7, 8 sind in der in Fig. 1 dargestellten Weise von unten durch den Bodenlängsschlitz 5 gesteckt. Aus dieser in Fig. 1 gezeigten Stellung werden die beiden Verstärkungsklappen 7, 8 in der in Fig. 2 gezeigten Weise in entgegengesetzten Richtungen umgefaltet und kommen zur Anlage auf der Bodenoberseite. In dieser in Fig. 3 dargestellten Stellung werden die Verstärkungsklappen 7, 8 durch aus den Längsseitenwänden 1 ausgestanzte Sperrzungen 9 gehalten und gesichert.

Aus der einen Verstärkungsklappe 8 ist eine Ankerlasche 10 ausgestanzt und in einer Ankerausnehmung 11 der anderen Verstärkungsklappe 7 formschlüssig verankert. Die Ankerlasche 10 ist mit der zugeordneten Längsseitenklappe 3 im Bereich des Faltanschlusses der Verstärkungsklappe 8 an einer Ankerfaltlinie 12 verbunden. Die Ankerlasche 10 ragt beiderseits über diese Ankerfaltlinie 12 hinaus. Die Ankerlasche 10 ist durch die Ankerausnehmung 11 der anderen Verstärkungsklappe 7 gesteckt, wie man besonders deutlich aus der Darstellung eines Zwischenzustands beim Aufrichten in Fig. 2 erkennt.

Die Breite der Ankerausnehmung 11 ist mindestens gleich der Länge der Ankerfaltlinie 12, wie man aus Fig. 3 erkennt. Die Breite der Ankerausnehmung 11 ist kleiner als die Breite der Ankerlasche 10. Deshalb müssen beim Durchstecken der Ankerlasche 10 durch die Ankerausnehmung 11 die seitlich überstehenden Ränder 10a der Ankerlasche 10 umgebogen werden, wie man aus Fig. 2 erkennt, damit die Ankerlasche 10 durch die schmalere Ankerausnehmung 11 gesteckt werden kann. Danach wird die Ankerlasche 10 wieder flächig ausgebreitet und liegt im aufgerichteten Zustand (Fig. 3) der Faltkiste zwischen den Schmalseitenklappen 4 und der die Ankerausnehmung 11 aufweisenden Verstärkungsklappe 7. Die Ankerlasche 10 greift dabei formschlüssig hinter den die Verstärkungsklappe 7 mit der angelenkten Längsseitenklappe 3 verbindenden Falzstreifen 6.

Die auf diese Weise hergestellte und zugfeste Verbindung der beiden Bodenhälften, insbesondere der beiden an der Bodenunterseite liegenden Längsseitenklappen 3 bewirkt, daß sich der Bodenlängsschlitz 5 auch bei einer erheblichen Belastung des Kistenbodens nicht öffnen kann. Die formschlüssige Verbindung überträgt horizontale Zugkräfte zwischen den beiden durch den Bodenlängsschlitz 5 voneinander getrennten Bodenhälften.

## Patentansprüche

1. Faltkiste aus Wellpappe, Karton o.dgl. mit einem aus aufeinander liegenden Längsseitenklappen und Schmalseitenklappen gebildeten Kistenboden, wobei eine Bodenverstärkung durch an den Längsseitenklappen angelenkte Verstärkungsklappen gebildet wird, die von unten durch Schlitze der Schmalseitenklappen gesteckt und an der Bodeninnenseite auf die Schmalseitenklappen umgefaltet sind, **dadurch gekennzeichnet, daß** die beiden Längsseitenklappen (3) miteinander formschlüssig verbunden sind.

2. Faltkiste nach Anspruch 1, **dadurch gekennzeichnet, daß** die beiden Längsseitenklappen (3) über die Verstärkungsklappen (7, 8) miteinander formschlüssig verbunden sind.

3. Faltkiste nach Anspruch 1 oder 2, **dadurch gekennzeichnet, daß** die beiden Verstärkungsklappen (7, 8) und/oder Längsseitenklappen (3) durch mindestens eine Ankerlasche (10) formschlüssig miteinander verbunden sind.

4. Faltkiste nach Anspruch 3, **dadurch gekennzeichnet, daß** die Ankerlasche (10) aus einer der beiden Verstärkungsklappen (8) ausgestanzt und in einer Ankerausnehmung (11) der jeweils anderen Verstärkungsklappe (7) formschlüssig verankert ist.

5. Faltkiste nach Anspruch 4, **dadurch gekennzeichnet, daß** die Ankerlasche (10) mit der Längsseitenklappe (3) im Bereich des Faltanschlusses der Verstärkungsklappe (8) an einer Ankerfaltlinie (12) verbunden ist und beiderseits über die Ankerfaltlinie (12) hinausragt und daß die Ankerlasche (10) durch die Ankerausnehmung (11) der jeweils anderen Verstärkungsklappe (7) gesteckt ist, wobei die Breite der Ankerausnehmung (11) mindestens gleich der Länge der Ankerfaltlinie (12) und kleiner als die Breite der Ankerlasche (10) ist.

6. Faltkiste nach Anspruch 5, **dadurch gekennzeichnet, daß** die Ankerlasche (10) im aufgerichteten Zustand der Faltkiste zwischen den Schmalseitenklappen (4) und der die Ankerausnehmung (11) aufweisenden Verstärkungsklappe (7) liegt und formschlüssig hinter einen die Verstärkungsklappe (7) mit der Längsseitenklappe (3) verbindenden Falzstreifen (6) greift.
